# EUROPÄISCHE PATENTSCHRIFT

(11) **EP 1 396 224 B1**
(45) Veröffentlichungstag und Bekanntmachung des Hinweises auf die Patenterteilung: **02.08.2017**
(21) Anmeldenummer: 03018238.0
(22) Anmeldetag: 11.08.2003
(51) Int. Cl.: A47L 15/42, D06F 39/08

(54) **Sicherheits-Zulaufsystem für wasserführende Haushaltgeräte**
Water supply safety system for water bearing household appliances
Système de protection pour le conduit d'alimentation en eau d'un appareil électroménager contenant d'eau

(30) Priorität: 06.09.2002 DE 10241381
(43) Veröffentlichungstag der Anmeldung: 10.03.2004
(73) Patentinhaber: BSH Hausgeräte GmbH, 81739 München (DE)
(72) Erfinder: Bolduan, Edwin, 13629 Berlin (DE); Wiemer, Horst, 14532 Kleinmachnow (DE)

(56) Entgegenhaltungen:
- DE-A1- 3 828 380
- DE-A1- 19 728 067
- DE-U1- 8 331 795
- DE-U1- 9 208 712
- JP-A- 10 263 286

## Beschreibung

Die Erfindung geht aus von einem Sicherheits-Zulaufsystem für wasserführende Haushaltgeräte bestehend aus einem Druck- und einem diesen mit Abstand umgebenden Hüllschlauch, einem wasserführenden Haushaltgerät mit einem solchen Sicherheits-Zulaufsystem und einem Herstellverfahren eines solchen Sicherheits-Zulaufsystems bzw. eines solchen Haushaltgeräts, wobei der Hüllschlauch geräteseitig in einer Leckwasser-Auffangwanne mündet, die an der Wandung des Maschinengehäuses befestigt ist, und der Druckschlauch an seinem geräteseitigen Ende mit einer Kupplung für den Anschluss an einen Ventilhalter versehen ist, auf dem die Magnetventile zur Steuerung des Wasserleitungssystems im Haushaltgerät fest angeordnet sind.

Derartige Sicherheitssysteme mit einem Sicherheitsschlauch sind bekannt (z. B. DE 39 17 013 C2 und DE 92 08 712 U1) und in vielfältigen Ausführungsformen im Einsatz.

Gemäß der in DE 39 17 013 C2 offenbarten Lösung weist das zulaufseitige Ende des Sicherheitsschlauches eine mittels Überwurfmutter an das Trinkwassernetz anschließbare Ventilarmatur auf, in der wasserdicht umschlossen das Magnetventil zum Absperren der Wasserzufuhr untergebracht ist. Der den wasserführenden Druckschlauch mit Abstand umgebende Hüllschlauch ist mittels einer weichelastischen Muffe dichtend an dem Magnetventil befestigt. Maschinenseitig ist der Hüllschlauch über einen außerhalb des Maschinengehäuses gelegenen Anschlussstutzen mit einer an der Wandung des Maschenengehäuses befestigbaren, das Leckwasser aufnehmenden Auffangschale verbunden, die einen innerhalb des Maschinengehäuses gelegenen Anschlussstutzen für einen Leckwasser-Führungsschlauch hat. Der Leckwasser-Führungsschlauch führt alle Leckwassermengen zu einer bodenseitigen Wanne in dem Haushaltgerät, wo eine Überwachungseinrichtung vorhandene Leckwasserschäden detektiert und gegebenenfalls ein Steuersignal erzeugt, das über eine im Hüllschlauch geführte Steuerleitung einer Steuereinrichtung des Haushaltgerätes zugeführt wird, damit das Magnetventil in diesem Fall im Sinne einer Absperrung betätigt wird.

An das aus dem Hüllschlauch herausragende Ende des Druckschlauches ist ein Krümmer angeschlossen, der eine Überwurfmutter trägt zum Verschrauben des Hüllschlauches am Zulaufstutzen des Ventilhalters. Der Ventilhalter ist von innen im Gehäuse befestigt und dient zur Aufnahme der Magnetventile, die das Wasserleitungssystem im Haushaltgerät entsprechend dem vom Nutzer ausgewählten Programm steuern.

Die beschriebene Lösung ist geeignet, bei auftretenden Leckschäden an den Magnetventilen sowie an der lösbaren Schlauchkupplung und der Verbindung zwischen dem Krümmer und dem Druckschlauchende austretendes Leckwasser in der durch ihren Deckel dicht abgeschlossenen Schale aufzufangen und über den Anschlussstutzen in den Leckwasser-Führungsschlauch abzuleiten. Auch das im Hüllschlauch aufgefangene Leckwasser, hervorgerufen durch Schäden am Druckschlauch oder dessen zulaufseitigen Anschlüssen, wird über die offene Verbindung des Hüllschlauches mit der Auffangschale zum Anschlussstutzen des Leckwasser-Führungsschlauches geführt. Somit werden alle Leckwassergefahren, die im Bereich des Sicherheitsschlauches und der maschinenseitigen Wasserzuführung entstehen können, von dem in der genannten Patentschrift offenbarten Sicherheitsschlauch erfasst.

In konstruktiver Hinsicht ist die Auffangschale als zweiteiliges Gehäuse ausgeführt, das außerhalb des Maschinengehäuses einen Kunststoffdeckel aufweist, der durch Schraubenbefestigungen oder Rastung an das Gehäuse mechanisch fest und wasserleitend an-geschlossen ist. Zur Aufnahme des Gehäuses ist in der Wandung des Haushaltgerätes eine Durchbrechung vorgesehen, in die das Gehäuse eingeführt und in der es befestigt ist.

Bei der Montage des Sicherheitsschlauches wird nacheinander der Magnetventilhalter am Gerätegehäuse von innen angeschraubt, der Hüllschlauch mittels weicheiastischer Muffe an der Auffangkammer befestigt, die Auffangkammer am Magnetventilhalter montiert und anschließend der Druckschlauch mit aufgesetztem Winkelstutzen mittels einer Überwurf-mutter mit dem Geräteventil verschraubt. Zuletzt wird die Auffangkammer mit dem Deckel verschlossen. Die Montage kann ohne Einsatz von Werkzeugen ausgeführt werden.

Der Nachteil der bekannten Lösungen besteht darin, dass eine Vielzahl von Handgriffen zu ihrer Montage erforderlich ist, wobei wesentlich ist, dass alle diese Handgriffe am Haushaltgerät selbst, d.h. während seiner Endmontage, ausgeführt werden müssen.

Bei einer anderen bekannten Variante (DE 41 01 764 A1) wird die außenseitige Leckwasser-Auffangschale mit dem angeschlossenen Hüllschlauch und dem von diesem umschlossenen Druckschlauch mit Krümmer und Überwurfmutter an der Rückwand des Haus-haltgerätes aufgeschraubt. Zur wasserfesten Abdichtung weist die Auffangschale umlaufend eine Nut mit eingelegtem Dichtring auf, der bei der Verschraubung gegen die Gehäuserückwand gepresst wird.

Auch diese Sicherheitsvorrichtung ist geeignet, die ihm zugeordnete Funktion im vollen Umfang zu erfüllen. Die vorbeschriebenen Nachteile werden mit dieser Lösung nicht behoben. Mit der aufschraubbaren Auffangschale kann die Anzahl der Einzelbauteile nicht verringert werden, ebenso wenig kann durch sie die Folge der nacheinander auszuführenden Handgriffe in der Endmontage verkürzt oder vereinfacht werden.

Aus DE 201 04 512 U1 ist eine Zulaufarmatur für Frischwasser, insbesondere für Geschirrspülmaschinen, bekannt, welche dauerhaft eine freie Luftstrecke und einen Notüberlauf bereitstellt. Die Zulaufarmatur sieht eine Unterbrechung im Bereich der Frischwasserzuführung vor, die eine Trickwasserverunreinigung durch ein Rückfließen des Wassers verhindert. Ferner umfasst die Zulaufarmatur ein Gehäuse zum Auffangen von Leckwasser und ein an dem Gehäuse angeordnetes Sicherheitsventil auf.

Der Erfindung liegt die Aufgabe zugrunde, ein Sicherheitssystem, ein wasserführendes Haushaltgerät mit einem solchen Sicherheitssystem und ein HerstellverFahren für ein solches System bzw. ein solches Haushaltgerät anzugeben, bei dem unter weitestgehender Verwendung bekannter Bausteine und möglichst weniger Einzelteile der Aufwand für die Montage und insbesondere der Aufwand in der Endmontage wesentlich verringert werden kann. Die Montage soll darüber hinaus möglichst ohne Werkzeuge ausführbar sein.

Erfindungsgemäß wird diese Aufgabe durch die Merkmale der unabhängigen Ansprüche gelöst. Der Ventilhalter ist fester Bestandteil der Leckwasser-Auffangwanne. Diese sehr einfache Maßnahme bietet die Möglichkeit, die wesentlichen Montagearbeiten in die Vorfertigung zu verlegen. In der Endmontage wird nur noch der Sicherheitsschlauch als eine einzige, komplette Baugruppe mit dem Haushaltgerät verbunden. Dadurch wird die Durchlaufzeit für die Endmontage des Gerätes wesentlich verringert, was einen erheblichen ökonomischen Vorteil bewirkt. In einer bevorzugten Lösung sind die innenseitige Auffangschale und der Ventilhalter zur Aufnahme der Steuerventile einstückig aus einem Kunststoffmaterial gefertigt.

Die Erfindung ist nachstehend an einem Ausführungsbeispiel näher erläutert. Die zugehörige Zeichnung zeigt das maschinenseitige Anschlussstück des Sicherheitsschlauches.

In der Zeichnung ist der Teil des Sicherheitsschlauches dargestellt, der mit dem Haushaltgerät verbunden ist. Die in sich geschlossene Auffangkammer 16 für das Leckwasser besteht aus zwei Schalen, einer außenseitigen mit dem Anschlussstutzen für den Hüllschlauch 3 und einer innenseitigen Schale mit dem Leckwasserstutzen 8. Beide Schalen sind wassserfest gefügt und bilden eine geschlossene Kammer, die auftretendes Leckwasser aus dem Hüllschlauch 3 und den von der Auffangkämmer 16 umschlossenen Bauteilen und Verbindungen aufnimmt und über den Leckwasserstutzen 8 in das Innere des Haushaltgerätes ableitet. Dort ist in nicht dargestellter Weise eine Leckwasser-Sammelschale mit Schwimmer oder dergleichen für eine Überwachungseinrichtung angeschlossen.

Der Sicherheitsschlauch ist die Verbindung zwischen dem Haushaltgerät und einem nicht dargestellten Magnetventil, das zulaufseitigen mit einem Hahn am Hauswassernetz gekoppelt ist. Der Sicherheitsschlauch besteht aus dem wasserführenden Druckschlauch 4 und dem diesen mit Abstand umgebenden Hüllschlauch 3. Das maschinenseitige Ende des Druckschlauches 4 ist mit einem Rohrkrümmer 2 fest verbunden und in der Auffangkammer 16 über eine gebräuchliche Überwurfmutter 5 am Außengewinde des Zulaufstutzens des Ventilhalter 11 angeschlossen.

Im ringförmigen Hohlraum zwischen dem Druckschlauch 4 und dem Hüllschlauch 3 ist die Schaltleitung 7 geführt, die maschinenseitig mit einer in der Zeichnung nicht dargestellten Überwachungseinrichtung zum Detektieren von Leckwasser und zulaufseitig mit dem die Wasserzuleitung aus dem Hauswassernetz beim Auftreten von Leckwasser automatisch sperrenden Magnetventil verbunden ist.

Der Sicherheitsschlauch, die Auffangkammer 16 für das Leckwasser und der Magnetventilhalter 11 bilden eine einheitliche Baugruppe, die in der Vorfertigung montiert werden kann. Die Magnetventile 12 zur Steuerung des internen programmabhängigen Wasserführungssystems können ebenfalls in der Vorfertigung montiert werden. In der Endmontage wird das Auffanggehäuse 16 mit den angeschlossenen Magnetventilen 12 und dem Sicherheitsschlauch 3, 4 durch Verschraubung, Vernietung oder Verrastung 14 mit dem Gehäuse 1 des Haushaltgerätes fest verbunden.

Mit dem erfindungsgemäßen Sicherheits-Zulaufsystem wird der fertigungstechnische und zeitliche Aufwand in der Endmontage auf ein Minimum reduziert. Dadurch bedingt wird auch die Durchlaufzeit der Haushaltgeräte im Fertigungsablauf wesentlich verkürzt, was einen erheblichen Beitrag zur Kostensenkung in der Fertigung insgesamt zur Folge hat.

## Patentansprüche

1. Sicherheits-Zulaufsystem für wasserführende Haushaltsgeräte bestehend aus einem Druckschlauch (4) und einem diesen mit Abstand umgebenden Hüllschlauch (3), wobei der Hüllschlauch (3) geräteseitig in einer Leckwasser-Auffangwanne (16) mündet, die an der Wandung des Maschinengehäuses (1) befestigt ist, und der Druckschlauch (4) an seinem geräteseitigen Ende mit einer Kupplung (5) für den Anschluss an einen Ventilhalter (11) versehen ist, auf dem Magnetventile (12) zur Steuerung des Wasserleitungssystems im Haushaltgerät fest angeordnet sind, **dadurch gekennzeichnet, dass** der Ventilhalter (11) fester Bestandteil der Leckwasser-Auffangwanne (16) ist.

2. Sicherheits-Zulaufsystem nach Anspruch 1, **dadurch gekennzeichnet, dass** die Leckwasser-Auffangwanne (16) und der Ventilhalter (11) einstückig gefertigt sind.

3. Wasserführendes Haushaltgerät **dadurch gekennzeichnet, dass** ein Sicherheits-Zulaufsystem gemäß Anspruch 1 oder 2 umfasst ist.

4. Verfahren zum Herstellen eines Sicflarheits-zuiaufsystems für wasserführende Haushaltgeräte, wobei das Sicherheits-Zulaufsystem aus einem Sicherheitsschlauch besteht, welcher einen wasserführenden Druckschlauch (4), der an seinem geräteseitigen Ende mit einer Kupplung (5) für den Anschluss an einen Ventilhalter (11) versehen ist, auf dem Magnetventile (12) zur Steuerung des Wasserleitungssystems im Haushaltgerät fest angeordnet sind, und einem den Druckschlauch (4) mit Abstand umgebenden Hüllschlauch (5) umfasst, und wobei das Sicherheits-Zulaufsystem weiter aus einer Leckwasser-Auffangwanne (16) besteht, die an der Wandung des Maschinengehäuses (1) befestigbar ist, **dadurch gekennzeichnet, dass** die Leckwasser-Auffangwanne (16) den Ventilhalter (11) als festen Bestandteil umfasst, und dass vor einem Verbinden des Sicherheits-Zulaufsystems mit dem Haushaltgerät eine einheitliche Baugruppe bestehend aus dem Sicherheitsschlauch, der Leckwasser-Auffangwanne (16) und dem Ventilhalter (11) gebildet wird.

5. Verfahren zum Herstellen eines wasserführenden Haushaltgeräts, **dadurch gekennzeichnet, dass** in einem Schritt ein Sicherheits-Zulaufsystem gemäß Anspruch 4 hergestellt wird und in einem nachfolgenden Schritt die Leckwasser-Auffangwanne (16) mit angeschlossenen Magnetventilen (12) und dem Sicherheitsschlauch durch Verschraubung, Vernietung oder Verrastung mit dem Maschinengehäuse (1) fest verbunden wird.

## Claims

1. Water supply safety system for water-bearing household appliances, consisting of a pressure hose (4) and a cover hose (3) enclosing said pressure hose (4) at a distance, wherein the cover hose (3) opens on the appliance side into a receptacle for collecting leakage water (16), which is fastened to the wall of the machine housing (1), and on its appliance-side end the pressure hose (4) is provided with a coupling (5) for the connection to a valve retainer (11), on which solenoid valves (12) for controlling the water line system in the household appliance are arranged in a fixed manner, **characterised in that** the valve retainer (11) is a fixed component of the receptacle for collecting leakage water (16).

2. Water supply safety system according to claim 1, **characterised in that** the receptacle for collecting leakage water (16) and the valve retainer (11) are manufactured in one piece.

3. Water-bearing household appliance, **characterised in that** a water supply safety system according to claim 1 or 2 is comprised.

4. Method for producing a water supply safety system for water-bearing household appliances, wherein the water supply safety system consists of a safety hose, which comprises a water-bearing pressure hose (4), which on its appliance side end is provided with a coupling (5) for connection to a valve retainer (11), on which solenoid valves (12) for controlling the water line system in the household appliance are arranged in a fixed manner, and a cover hose (3) enclosing said pressure hose (4) at a distance, and wherein the water supply safety system further consists of a receptacle for collecting leakage water (16), which is able to be fastened to the wall of the machine housing (1), **characterised in that** the receptacle for collecting leakage water (16) comprises the valve retainer (11) as a fixed component, and that prior to connecting the water supply safety system to the household appliance, a uniform assembly is formed, consisting of the safety hose, the receptacle for collecting leakage water (16) and the valve retainer (11).

5. Method for producing a water bearing household appliance, **characterised in that** in one step a water supply safety system according to claim 4 is produced, and in a subsequent step the receptacle for collecting leakage water (16) is connected in a fixed manner to connected solenoid valves (12) and the safety hose by screwing, riveting or latching to the machine housing (1).

## Revendications

1. Système de protection pour le conduit d'alimentation en eau d'appareils électroménagers à circulation d'eau se composant d'un tuyau sous pression (4) et d'une gaine (3) l'entourant à distance, dans lequel la gaine (3) débouche côté appareil dans une cuve de collecte de fuites d'eau (16), qui est fixée au niveau de la paroi du bâti de machine (1), et le tuyau sous pression (4) est pourvu au niveau de son extrémité côté appareil d'un couplage (5) pour le raccordement à un organe de retenue de vanne (11) sur lequel des vannes magnétiques (12) sont disposées de manière fixe en vue de la commande du système de canalisations d'eau dans l'appareil électroménager, **caractérisé en ce que** l'organe de retenue de vanne (11) est un composant fixe de la cuve de collecte de fuites d'eau (16).

2. Système de protection selon la revendication 1, **caractérisé en ce que** la cuve de collecte de fuites d'eau (16) et l'organe de retenue de vanne (11) sont fabriqués d'un seul tenant.

3. Appareil électroménager à circulation d'eau **caractérisé en ce qu'**un système de protection selon la revendication 1 ou 2 est inclus.

4. Procédé destiné à fabriquer un système de protection pour le conduit d'alimentation en eau d'appareils électroménagers à circulation d'eau, dans lequel le système de protection se compose d'un tuyau de protection, lequel comprend un tuyau sous pression à circulation d'eau (4), qui est pourvu au niveau de son extrémité côté appareil d'un couplage (5) pour le raccordement à un organe de retenue de vanne (11), sur lequel sont disposées de manière fixe des vannes magnétiques (12) en vue de la commande du système de canalisations d'eau dans l'appareil magnétique, et une gaine (5) entourant le tuyau sous pression (4) à distance, et dans lequel le système de protection se compose en outre d'une cuve de collecte de fuites d'eau (16) qui peut être fixée au niveau de la paroi du bâti de machine (1), **caractérisé en ce que** la cuve de collecte de fuites d'eau (16) comprend l'organe de retenue de vanne (11) en tant que composant fixe, et **en ce que**, avant une liaison du système de protection avec l'appareil électroménager, un module à un constituant se composant du tuyau de protection, de la cuve de collecte de fuites d'eau (16) et de l'organe de retenue de vanne (11) est formé.

5. Procédé destiné à fabriquer un appareil électroménager à circulation d'eau, **caractérisé en ce que** lors d'une étape un système de protection selon la revendication 4 est fabriqué et lors d'une étape suivante la cuve de collecte de fuites d'eau (16) est reliée de manière fixe avec des vannes magnétiques (12) raccordées et le tuyau de protection par le biais d'un vissage, d'un rivetage ou d'un enclenchement avec le bâti de machine (1).
